# EUROPÄISCHE PATENTSCHRIFT

(11) **EP 4 025 827 B1**
(45) Veröffentlichungstag und Bekanntmachung des Hinweises auf die Patenterteilung: **19.07.2023**
(21) Anmeldenummer: 20753367.0
(22) Anmeldetag: 11.08.2020
(51) Int. Cl.: F21S 41/143, F21S 41/275, F21S 41/20, F21S 41/32, F21S 41/63, F21S 43/14, F21S 43/20, F21S 43/31, F21S 43/40

(54) **BELEUCHTUNGSVORRICHTUNG FÜR EINEN KRAFTFAHRZEUGSCHEINWERFER**
LIGHTING DEVICE FOR A MOTOR VEHICLE HEADLIGHT
DISPOSITIF D'ÉCLAIRAGE POUR UN PHARE DE VÉHICULE AUTOMOBILE

(30) Priorität: 06.09.2019 EP 19195885
(43) Veröffentlichungstag der Anmeldung: 13.07.2022
(73) Patentinhaber: ZKW Group GmbH, 3250 Wieselburg (AT)
(72) Erfinder: KEMETMÜLLER, Matthias, 1220 Wien (AT); STROHMÜLLER, Alexander, 3374 Ybbs (AT)
(74) Vertreter: Patentanwaltskanzlei Matschnig & Forsthuber OG
(86) Internationale Anmeldenummer: PCT/EP2020/072517
(87) Internationale Veröffentlichungsnummer: WO 2021/043544

(56) Entgegenhaltungen:
- WO-A1-2017/066817
- CH-A- 296 715
- DE-A1- 19 938 439
- DE-B- 1 259 747
- JP-A- 2017 112 065
- US-A- 4 733 335

## Beschreibung

Die Erfindung betrifft eine Beleuchtungsvorrichtung für einen Kraftfahrzeugscheinwerfer, umfassend:
- zumindest ein Lichtmodul, wobei das Lichtmodul ein Leuchtmittel und einen dem Leuchtmittel zugeordneten Kollimator umfasst, wobei das Leuchtmittel Licht erzeugt und in den Kollimator einkoppelt, wobei der Kollimator dazu eingerichtet ist, dass das von dem Leuchtmittel erzeugte Licht über eine Lichtaustrittsfläche des Kollimators als divergentes Lichtbündel in einer Lichtausbreitungsrichtung austritt,
- ein Optikelement, welches in Lichtausbreitungsrichtung nach dem Kollimator angeordnet ist, mit einer Lichteinkoppelfläche und einer Lichtauskoppelfläche, wobei das Licht, welches aus dem Kollimator austritt, auf die Lichteinkoppelfläche des Optikelements trifft, durch das Optikelement an die Lichtauskoppelfläche des Optikelements geleitet wird, und an der Lichtauskoppelfläche aus dem Optikelement austritt, wobei die Lichteinkoppelfläche des Optikelements eine Fresneloptik aufweist, wobei die Fresneloptik dazu eingerichtet ist, die Lichtstrahlen beim Eintritt in das Optikelement derart zu brechen, dass sich die Lichtstrahlen innerhalb des Optikelements parallel zu einander ausbreiten, wobei die Lichtauskoppelfläche des Optikelements eine Vielzahl von optischen Elementen aufweist, wobei jedes optische Element jeweils derart ausgestaltet und eingerichtet ist, dass das Licht aus jedem optischen Element als, vorzugsweise divergentes, Lichtbündel austritt. Die Erfindung betrifft ferner ein Beleuchtungssystem.

Aus dem Stand der Technik sind zahlreiche Beleuchtungsvorrichtungen für Kraftfahrzeugscheinwerfer bekannt (siehe zum Beispiel CH 296 715 A und WO 2017/066817 A). Nachteiligerweise erzielen Beleuchtungsvorrichtungen, bei welchen Licht über eine relativ große Fläche abstrahlt wird, keinen homogenen Leuchteindruck. Dies ist der räumlich inhomogenen Lichtintensität der Lichtquellen geschuldet. Bei den bisherigen Bemühungen zur Verbesserung des Leuchteindrucks wurden beispielsweise nach einem Kollimator Streulinsen angebracht. Diese haben jedoch ein hohes Gewicht und erreichen nicht die gesetzlich erforderlichen Lichtwerte, welche für Beleuchtungsvorrichtungen im Bereich der Kraftfahrzeugscheinwerfer erforderlich sind.

Die Aufgabe der vorliegenden Erfindung besteht darin, die Nachteile des Standes der Technik zu lindern bzw. zu beseitigen. Die Erfindung setzt sich daher insbesondere zum Ziel, eine Beleuchtungsvorrichtung zu schaffen, bei welcher die Homogenisierung des Leuchteindrucks weiter verbessert wird.

Diese Aufgabe wird durch eine Beleuchtungsvorrichtung mit den Merkmalen von Anspruch 1 gelöst. Bevorzugte Ausführungen sind in den abhängigen Ansprüchen angegeben.

Erfindungsgemäß ist die Lichtaustrittsfläche des Kollimators aus einer Vielzahl von Linsen gebildet ist, welche vorzugsweise in einem gleichmäßigen Raster auf der gesamten Lichtaustrittsfläche des Kollimators angeordnet sind, wobei jede Linse dazu eingerichtet ist, das Licht des Leuchtmittels auf die Lichteinkoppelfläche des Optikelements divergent abzustrahlen, sodass jede der Vielzahl von Linsen jeweils die Lichteinkoppelfläche des Optikelements beleuchtet, wobei alle Linsen im Wesentlichen die gleiche Brennweite aufweisen, wobei der Kollimator und das Optikelement zueinander beabstandet sind, wobei der Abstand im Wesentlichen der Brennweite der Linsen entspricht.

Dadurch ergibt sich der Vorteil, dass das Licht der Lichtquelle durch alle Linsen, welche auf der Lichtaustrittsfläche des Kollimators angeordnet sind, auf die Lichteinkoppelfläche gestreut wird, wodurch die Lichteinkoppelfläche des Optikelements pro Flächeneinheit besonders gleichmäßig beleuchtet wird. Insbesondere ist die Lichtintensität an der Lichteinkoppelfläche des Optikelements pro Flächeneinheit im Wesentlichen konstant. Die Linsen sind vorzugsweise als Streulinsen ausgebildet und einteilig mit dem Kollimator gebildet. Das von jeder Linse jeweils divergent abgestrahlte Licht trifft auf die Lichteinkoppelfläche des Optikelements und wird über die Fresneloptik in das Optiksystem eingekoppelt. Vorteilhafterweise kann durch die Verwendung einer Fresneloptik das Gewicht des Optikelements reduziert werden. Innerhalb des Optikelements verlaufen die Lichtstrahlen parallel und werden beim Austritt aus dem Optiksystem durch die optischen Elemente an der Lichtauskoppelfläche gestreut. Damit kann ein besonders homogener Leuchteindruck an der Lichtauskoppelfläche erreicht werden. Mit anderen Worten weist die Lichtauskoppelfläche eine pro Flächeneinheit gleichmäßige Helligkeit auf.

Das Optikelement kann plattenförmig ausgestaltet sein, wobei das plattenförmige Optikelement gekrümmt oder plan ausgebildet sein kann. Damit kann ein besonders niedriges Gewicht erreicht werden. Die Breite der Platte, die der Ausdehnung der Platte in Lichtausbreitungsrichtung entspricht, kann zwischen 5 mm und 15 mm liegen. Die Länge der Platte kann zwischen 20 mm und 50 mm liegen. Die Höhe der Platte kann zwischen 20 mm und 50 mm liegen.

Bevorzugt beleuchtet jede der Vielzahl von Linsen die Lichteinkoppelfläche des Optikelements vollständig, wodurch sich die Beleuchtung der Lichteinkoppelfläche aus einer Überlagerung des von allen Linsen abgestrahlten Lichts zusammensetzt. Vorzugsweise überlagert sich das aus einer einzelnen Linse austretende Licht an der Lichteinkoppelfläche im Wesentlichen vollständig mit dem aus allen anderen Linsen austretenden Licht. Damit ist vorteilhafterweise die Lichtintensität an der Lichteinkoppelfläche des Optikelements pro Flächeneinheit im Wesentlichen konstant bzw. gleich groß. Mit anderen Worten werden die Intensitätsunterschiede des von dem Leuchtmittel emittierten Lichts durch die Überlagerung des von jeder Linse abgestrahlten Lichts kompensiert bzw. ausgeglichen.

Um eine besonders gleichmäßige Beleuchtung der Lichteinkoppelfläche des Optikelements zu ermöglichen, weist insbesondere jede Linse die gleichen Abmessungen und/oder optischen Eigenschaften auf.

Vorzugsweise beträgt der Durchmesser jeder Linse 0,2 mm bis 5 mm, vorzugsweise 0,6 mm bis 3 mm, besonders bevorzugt 1 mm bis 2 mm. Durch die relativ zu der Lichtaustrittsfläche des Kollimators kleine Linsenfläche, kann die gesamte Lichtaustrittsfläche aus einer hohen Anzahl an Linsen gebildet sein. Dies führt vorteilhafterweise zu einer Überlagerung von einer hohen Anzahl an Lichtbündeln, was wiederum die gleichmäßige Beleuchtung der Lichteinkoppelfläche des Optikelements verbessert. Der Kollimator kann konisch geformt sein und einen Öffnungswinkel von beispielsweise 25° bis 30° aufweisen.

Insbesondere ist die Lichtaustrittsfläche des Kollimators kleiner als die Lichteinkoppelfläche des Optikelements. Durch einen, relativ zu dem Optikelement, kleinen Kollimator, kann die Gesamtgröße der Beleuchtungsvorrichtung verkleinert werden.

Um störendes Streulicht, welches seitlich an dem Optikelement vorbeistrahlen kann und somit den gleichmäßigen Leuchteindruck verschlechtert, zu vermeiden, kann die Lichtaustrittsfläche des Kollimators zu der Lichteinkoppelfläche des Optikelements derart beabstandet und angeordnet sein, dass das aus jeder Linse austretende Licht ausschließlich die Lichteinkoppelfläche des Optikelements vollständig bzw. exakt beleuchtet. Vorzugsweise werden die einzelnen Linsen von einem Fachmann derart berechnet, dass, in einem Abstand von den Linsen, welcher der Brennweite der Linsen entspricht, jede Linse eine gleich große Fläche, welche der Lichteinkoppelfläche des Optikelements entspricht, beleuchtet wird.

Die Beleuchtungsvorrichtung kann ein erstes und ein zweites Lichtmodul aufweisen, wobei vorzugsweise das erste Lichtmodul eine erste Teilfläche der Lichteinkoppelfläche beleuchtet, und das zweite Lichtmodul eine zweite Teilfläche der Lichteinkoppelfläche beleuchtet, wobei beispielsweise die erste und die zweite Teilfläche jeweils eine Hälfte der Lichteinkoppelfläche bilden. Das erste und das zweite Lichtmodul können beispielsweise Leuchtmittel mit unterschiedlicher Farbe aufweisen, wodurch vorteilhafterweise über die Lichtauskoppelfläche des Optiksystems verschiedenfarbiges Licht abgestrahlt werden kann. Es kann auch das erste und das zweite Lichtmodul jeweils die gesamte Lichteinkoppelfläche des Optiksystems, vorzugsweise vollständig bzw. vollflächig, beleuchten. Die Beleuchtungsvorrichtung kann auch drei oder mehr Lichtmodule umfassen.

Um eine pro Flächeneinheit gleichmäßige bzw. homogene Lichtintensität an der Lichteinkoppelfläche des Optikelements zu erreichen, kann insbesondere die erste und die zweite Teilfläche von dem jeweiligen Lichtmodul überlappungsfrei beleuchtet werden.

Erfindungsgemäß ist ein Beleuchtungssystem vorgesehen, umfassend eine erfindungsgemäße Beleuchtungsvorrichtung und eine Beleuchtungseinheit, wobei die Beleuchtungseinheit dazu eingerichtet ist, Licht zu erzeugen und entlang einer Lichtabstrahlrichtung abzustrahlen, wobei die Lichtabstrahlrichtung auf die Brennebene der Linsen des Kollimators des Lichtmoduls gerichtet ist, wobei das Beleuchtungssystem eine Verstellvorrichtung umfasst, mit welcher das Optikelement der Beleuchtungsvorrichtung zwischen einer ersten und einer zweiten Position überführbar ist, wobei in der ersten Position das Optikelement derart angeordnet ist, dass das von dem zumindest einen Lichtmodul der Beleuchtungsvorrichtung abgestrahlte Licht auf die Lichteinkoppelfläche des Optikelements trifft, wobei in der zweiten Position das Optikelement derart angeordnet ist, dass kein von dem zumindest einen Lichtmodul der Beleuchtungsvorrichtung abgestrahltes Licht auf die Lichteinkoppelfläche des Optikelements trifft und das Optikelement außerhalb der Lichtabstrahlrichtung des von der Beleuchtungseinheit abstrahlbaren Lichts liegt.

Durch die Verstellbarkeit des Optiksystems, können, je nachdem in welcher Position sich das Optiksystem befindet, verschiedene Lichtverteilungen von dem Beleuchtungssystem erzeugt werden. Vorteilhafterweise muss nicht die gesamte Beleuchtungsvorrichtung oder die Beleuchtungseinheit des Beleuchtungssystems zwischen zwei Positionen verstellt werden, sondern lediglich das Optiksystem. Damit können kleinere, leistungsschwächere Verstellvorrichtungen, beispielsweise ein Linearantrieb oder ein Servomotor, verwendet werden. Ist das Beleuchtungssystem beispielsweise in einem Kraftfahrzeug eingebaut, ergibt sich der weitere Vorteil, dass weniger Bauraum für den Übergang zwischen der ersten und der zweiten Position zur Verfügung gestellt werden muss, da das zumindest eine Lichtmodul der Beleuchtungsvorrichtung und die Beleuchtungseinheit ortsfest verbaut werden können, da lediglich das Optiksystem verstellbar ist. Das Optiksystem kann beispielsweise an einer oder mehreren Führungsschienen verstellbar befestigt sein. Das Optikelement kann mit der Verstellvorrichtung auch um eine Schwenkachse verschwenkt werden, wobei sich das Optiksystem im verschwenkten Zustand außerhalb der Lichtausbreitungsrichtung des zumindest einen Lichtmoduls der Beleuchtungsvorrichtung und außerhalb der Lichtabstrahlrichtung der Beleuchtungseinheit befindet.

Um ein besonders platzsparendes Beleuchtungssystem zu schaffen, können das Lichtmodul der Beleuchtungsvorrichtung und die Beleuchtungseinheit derart zueinander angeordnet sein, dass die Lichtausbreitungsrichtung des Kollimators des Lichtmoduls und die Lichtabstrahlrichtung der Beleuchtungseinheit einen spitzen Winkel zueinander aufweisen.

Bevorzugt weisen die Lichtausbreitungsrichtung des Kollimators des Lichtmoduls und die Lichtabstrahlrichtung der Beleuchtungseinheit einen Schnittpunkt auf, wobei der Schnittpunkt in der Brennebene der Linsen des Kollimators liegt. Mit anderen Worten sind das Lichtmodul der Beleuchtungsvorrichtung und die Beleuchtungseinheit derart zu einander positioniert, dass die Lichtausbreitungsrichtung und die Lichtabstrahlrichtung jeweils auf die Lichteinkoppelfläche des Optikelements gerichtet sind.

Wenn sich das Optikelement in der ersten Position befindet, kann sich das zumindest eine Lichtmodul der Beleuchtungsvorrichtung in einem aktiven Zustand befinden, in welchem Licht von dem zumindest einen Lichtmodul auf die Lichteinkoppelfläche abgestrahlt wird, wobei sich die Beleuchtungseinheit, während sich die Beleuchtungsvorrichtung in dem aktiven Zustand befindet, in einem inaktiven Zustand befindet, in welchem die Beleuchtungseinheit kein Licht abstrahlt.

Wenn sich das Optikelement in der zweiten Position befindet, kann sich die Beleuchtungseinheit in einem aktiven Zustand befinden, in welchem Licht von der Beleuchtungseinheit als Lichtbündel abgestrahlt wird, wobei sich das zumindest eine Lichtmodul der Beleuchtungsvorrichtung, während sich die Beleuchtungseinheit in dem aktiven Zustand befindet, in einem inaktiven Zustand befindet, in welchem das zumindest eine Lichtmodul kein Licht abstrahlt.

Das Beleuchtungssystem kann insbesondere eine erste Lichtverteilung erzeugen, wenn sich das Optikelement in der ersten Position befindet und das zumindest eine Lichtmodul der Beleuchtungsvorrichtung in einem aktiven Zustand ist, und eine zweite Lichtverteilung erzeugen, wenn sich das Optikelement in der zweiten Position befindet und die Beleuchtungseinheit in einem aktiven Zustand ist, wobei vorzugsweise die erste und die zweite Lichtverteilung unterschiedlich sind. Damit ergibt sich der Vorteil, dass das Beleuchtungssystem mit der Verstellung des Optikelements zwischen verschiedenen Lichtverteilungen oder Beleuchtungsfunktionen wechseln kann, ohne dass ein Lichtmodul oder die Beleuchtungseinheit verstellt oder verschwenkt werden muss.

Bevorzugt umfasst die erste Lichtverteilung eine Lichtverteilung eines Tagfahrlichts oder eine Signallichtfunktion, und die zweite Lichtverteilung eine Abblendlichtverteilung oder Fernlichtverteilung. Vorteilhafterweise kann somit, wenn ein Tagfahrlicht oder eine Signallichtfunktion benötigt wird, das Lichtmodul der Beleuchtungsvorrichtung aktiv und das Optikelement in der ersten Position sein. Wird jedoch ein Abblendlicht oder ein Fernlicht benötigt, kann insbesondere das Lichtmodul der Beleuchtungsvorrichtung in einen inaktiven Zustand gebracht werden, wobei, insbesondere im Wesentlichen gleichzeitig, die Beleuchtungseinheit in einen aktiven Zustand gebracht wird und ferner das Optiksystem von der ersten in die zweite Position übergeführt wird. Damit kann der Übergang von verschiedenen Lichtfunktionen bzw. Lichtverteilungen einfach und rasch durchgeführt werden.

Bevorzugt weisen die Beleuchtungsvorrichtung und/oder die Beleuchtungseinheit jeweils ein Leuchtmittel auf, welches dazu eingerichtet ist, weißes und/oder farbiges Licht zu erzeugen. Damit kann vorteilhafterweise die Beleuchtungsvorrichtung beispielsweise farbiges Licht für eine Signallichtfunktion und die Beleuchtungseinheit im Wesentlichen weißes Licht für ein Abblend- oder Fernlicht bereitstellen.

An dieser Stelle sei erwähnt, dass ein Fachmann auf dem Gebiet der Kraftfahrzeugscheinwerfertechnik das nötige Fachwissen bzgl. der erforderlichen Steuerungselemente bzw. Steuerungsverfahren besitzt, weshalb auf Details zur mechanischen und elektrischen Steuerung der Beleuchtungsvorrichtung und des Beleuchtungssystems nicht näher eingegangen wird.

Im Rahmen dieser Beschreibung sind die Begriffe "oben", "unten", "horizontal", "vertikal" als Angaben der Ausrichtung zu verstehen, wenn die Beleuchtungsvorrichtung bzw. das Beleuchtungssystem in normaler Benutzungsstellung angeordnet ist, nachdem sie bzw. es in einem im Kraftfahrzeugscheinwerfer eingebaut wurde.

Die Erfindung wird nachstehend anhand eines bevorzugten Ausführungsbeispiels, auf das sie jedoch nicht beschränkt sein soll, noch weiter erläutert. In den Zeichnungen zeigt:
Fig. 1 eine perspektivische Ansicht einer erfindungsgemäßen Beleuchtungsvorrichtung mit zwei Lichtmodulen;
Fig. 2 eine Draufsicht der Beleuchtungsvorrichtung gemäß Fig. 1;
Fig. 3 eine Rückansicht der Beleuchtungsvorrichtung gemäß Fig. 1;
Fig. 4 eine Draufsicht der Beleuchtungsvorrichtung mit einem Lichtmodul mit schematischem Lichtstrahlenverlauf;
Fig. 4a eine Draufsicht der Beleuchtungsvorrichtung gemäß Fig. 1 mit schematischem Lichtstrahlenverlauf;
Fig. 5 eine seitliche Ansicht der Beleuchtungsvorrichtung mit schematischem Lichtstrahlenverlauf;
Fig. 6 eine seitliche Ansicht des Beleuchtungssystems in einem ersten Betriebszustand; und
Fig. 7 eine seitliche Ansicht des Beleuchtungssystems in einem zweiten Betriebszustand.

Die Zeichnungen sind zur besseren Übersicht stark vereinfacht und zeigen nur die wesentlichen Komponenten der Erfindung.

Die Fig. 1-3 zeigen verschiedene Ansichten einer Beleuchtungsvorrichtung 1 für einen Kraftfahrzeugscheinwerfer mit zwei Lichtmodulen 2, wobei die Lichtmodule 2 jeweils ein Leuchtmittel 2a und einen Kollimator 3 aufweisen. Die Lichtmodule 2 sind vorzugsweise baugleich. Eine Ausführungsform mit einem Lichtmodul 2 ist in Fig. 4 gezeigt. Der Kollimator 3 ist dazu eingerichtet ist, dass das von dem Leuchtmittel 2a erzeugte Licht über eine Lichtaustrittsfläche 3a des Kollimators 3 als divergentes Lichtbündel in einer Lichtausbreitungsrichtung 4 (s. Fig. 4-5) austritt. Der Kollimator 3 ist in dem gezeigten Ausführungsbeispiel konisch geformt und weist einen Öffnungswinkel α von 25° bis 30° auf (s Fig. 2). Die Beleuchtungsvorrichtung umfasst ferner ein Optikelement 5, welches in Lichtausbreitungsrichtung 4 nach dem Kollimator 3 angeordnet ist. Das Optikelement 5 hat eine Lichteinkoppelfläche 5a und eine Lichtauskoppelfläche 5b, wobei das Licht von dem Kollimator 3 auf die Lichteinkoppelfläche 5a trifft, durch das Optikelement 5 an die Lichtauskoppelfläche 5b geleitet wird, und an der Lichtauskoppelfläche 5b aus dem Optikelement 5 austritt. Die Lichteinkoppelfläche 5a hat eine Fresneloptik, welche dazu eingerichtet ist, die Lichtstrahlen beim Eintritt in das Optikelement 5 derart zu brechen, dass sich die Lichtstrahlen innerhalb des Optikelements 5 parallel zu einander ausbreiten. Die Lichtauskoppelfläche 5b des Optikelements 5 hat eine Vielzahl von optischen Elementen 6, wobei jedes optische Element 6 jeweils derart ausgestaltet und eingerichtet ist, dass das Licht aus jedem optischen Element 6 als divergentes Lichtbündel austritt (s. Fig. 4-5).

Die Lichtaustrittsfläche 3a des Kollimators 3 ist aus einer Vielzahl von Linsen 7 gebildet. Die Linsen 7 sind in einem gleichmäßigen Raster auf der gesamten Lichtaustrittsfläche 3 des Kollimators 3 angeordnet. Jede Linse 7 ist dazu eingerichtet, das Licht des Leuchtmittels 2a auf die Lichteinkoppelfläche 5a des Optikelements 5 divergent abzustrahlen, sodass jede der Vielzahl von Linsen 7 jeweils die Lichteinkoppelfläche 5a des Optikelements 5 beleuchtet. Alles Linsen 7 haben im Wesentlichen die gleiche Brennweite, wobei der Abstand zwischen dem Kollimator 3 und dem Optikelement 5 im Wesentlichen der Brennweite der Linsen 7 entspricht.

Das Optikelement 5 ist in der gezeigten Ausführungsform plan bzw. eben und plattenförmig ausgestaltet, wobei das Optikelement 5 auch als gekrümmte Platte ausgebildet sein kann. Jede der Vielzahl von Linsen 7 beleuchtet die Lichteinkoppelfläche 5a des Optikelements 5 vollständig. Dadurch setzt sich die Beleuchtung der Lichteinkoppelfläche 5a aus einer Überlagerung des von allen Linsen 7 abgestrahlten Lichts zusammen. Jede Linse 7 hat die gleichen Abmessungen und/oder optischen Eigenschaften. Der Durchmesser jeder Linse 7 beträgt 0,2 mm bis 5 mm, vorzugsweise 0,6 mm bis 3 mm, besonders bevorzugt 1 mm bis 2 mm.

Wie in Fig. 3 ersichtlich ist die Lichtaustrittsfläche 3a des Kollimators 3 kleiner als die Lichteinkoppelfläche 5a des Optikelements 5. Die Lichtaustrittsfläche 3a des Kollimators 3 ist zu der Lichteinkoppelfläche 5a des Optikelements 5 beabstandet, wobei das aus jeder Linse 7 austretende Licht ausschließlich die Lichteinkoppelfläche 5a des Optikelements 5 vollständig bzw. exakt beleuchtet. Insbesondere verlaufen keine Lichtstrahlen seitlich bzw. über einen Rand des Optikelements 5 hinaus. Die Linsen 7 der Lichtaustrittsfläche 3a sind somit auf die Größe der Lichteinkoppelfäche 5a berechnet.

In der Ausführungsform gemäß Fig. 4 beleuchtet der Kollimator 3 die gesamte Lichteinkoppelfläche 5a. In der Ausführungsform gemäß Fig. 4a beleuchtet das erste Lichtmodul 2 eine erste Teilfläche der Lichteinkoppelfläche 5a und das zweite Lichtmodul 2 eine zweite Teilfläche der Lichteinkoppelfläche 5a, wobei beispielsweise die erste und die zweite Teilfläche jeweils eine Hälfte der Lichteinkoppelfläche 5a bilden. Die erste und die zweite Teilfläche werden vorzugsweise überlappungsfrei beleuchtet.

In den Fig. 4-5 wird der Strahlenverlauf der Lichtstrahlen zwischen dem Kollimator 3 und dem Optikelement 5 und nach dem Optikelement 5 schematisch dargestellt, wobei nur die beiden äußeren und ein zentraler Lichtstrahl gezeigt werden. Die Fresneloptik der Lichteinkoppelfläche 5a weist eine Struktur auf, welche den Winkel zwischen den Kollimatoren 3 und der Lichteinkoppelfläche 5a kompensiert, sodass alle Lichtstrahlen innerhalb des Optikelements parallel gerichtet sind.

Die Fig. 6 und Fig. 7 zeigen ein Beleuchtungssystem 8, mit einer Beleuchtungsvorrichtung 1 und einer Beleuchtungseinheit 9. Die Beleuchtungseinheit 9 ist dazu eingerichtet, Licht zu erzeugen und entlang einer Lichtabstrahlrichtung 10 abzustrahlen. Die Lichtabstrahlrichtung 10 ist auf die Brennebene der Linsen 7 des Kollimators 3 des Lichtmoduls 2 gerichtet bzw. auf das Optikelement 5, wenn dieses in einer ersten Position (s. Fig. 6) angeordnet ist. Das Beleuchtungssystem 8 umfasst eine Verstellvorrichtung 11, mit welcher das Optikelement 5 zwischen der ersten und einer zweiten Position überführbar ist. Die zweite Position ist in Fig. 7 gezeigt. In der ersten Position trifft das von dem Kollimator 3 der Beleuchtungsvorrichtung 1 abgestrahlte Licht auf die Lichteinkoppelfläche 5a des Optikelements 5. Die Beleuchtungseinheit 9 ist zu diesem Zeitpunkt inaktiv und strahlt kein Licht ab, wobei dies mit den strichlierten Linien angedeutet ist. In der zweiten Position liegt das Optikelement außerhalb der Lichtausbreitungsrichtung 4 des Kollimators 3 und auch außerhalb der Lichtabstrahlrichtung 10 der Beleuchtungseinheit 9. Somit kann das Licht der Beleuchtungseinheit 9 ungehindert, beispielsweise auf eine Fahrbahn, abgestrahlt werden.

Das Lichtmodul 2 der Beleuchtungsvorrichtung 1 und die Beleuchtungseinheit 9 sind derart zueinander angeordnet, dass die Lichtausbreitungsrichtung 4 des Kollimators 3 des Lichtmoduls 2 und die Lichtabstrahlrichtung 10 der Beleuchtungseinheit 9 einen spitzen Winkel zueinander aufweisen. Die Lichtausbreitungsrichtung 4 und die Lichtabstrahlrichtung 10 weisen einen Schnittpunkt auf, welcher in der Brennebene der Linsen 7 des Kollimators 3 liegt.

Wenn sich das Optikelement 5 in der ersten Position befindet, ist das Lichtmodul 2 der Beleuchtungsvorrichtung 1 in einem aktiven Zustand befindet, in welchem Licht von dem Lichtmodul 2 auf die Lichteinkoppelfläche 5a abgestrahlt wird. Die Beleuchtungseinheit 9 ist zu diesem Zeitpunkt in einem inaktiven Zustand, in welchem die Beleuchtungseinheit 9 kein Licht abstrahlt.

Wenn sich das Optikelement 5 in der zweiten Position befindet (s. Fig. 7), ist die Beleuchtungseinheit 9 in einem aktiven Zustand, in welchem Licht von der Beleuchtungseinheit 9 als Lichtbündel abgestrahlt wird. Das Lichtmodul 2 der Beleuchtungsvorrichtung 1 ist zu diesem Zeitpunkt in einem inaktiven Zustand, in welchem das Lichtmodul 2 kein Licht abstrahlt. Dies ist durch die strichlierten Linien in Fig. 7 angedeutet. Die erste Position des Optikelements 5 ist in Fig. 7 ebenfalls als strichlierte Linie angedeutet.

Das Beleuchtungssystem 8 kann eine erste Lichtverteilung erzeugen, wenn sich das Optikelement 5 in der ersten Position befindet und das zumindest eine Lichtmodul 2 der Beleuchtungsvorrichtung 1 in einem aktiven Zustand ist. Ferner kann eine zweite Lichtverteilung erzeugt werden, wenn sich das Optikelement 5 in der zweiten Position befindet und die Beleuchtungseinheit 9 in einem aktiven Zustand ist.

Die erste Lichtverteilung ist beispielsweise eine Lichtverteilung eines Tagfahrlichts oder eine Signallichtfunktion, und die zweite Lichtverteilung ist beispielsweise eine Abblendlichtverteilung oder Fernlichtverteilung. Demnach kann zwischen verschiedenen Lichtverteilungen umgeschaltet werden, je nachdem in welcher Position das Optikelement 5 ist.

## Patentansprüche

1. Beleuchtungsvorrichtung (1) für einen Kraftfahrzeugscheinwerfer, umfassend:
- zumindest ein Lichtmodul (2), wobei das Lichtmodul (2) ein Leuchtmittel (2a) und einen dem Leuchtmittel (2a) zugeordneten Kollimator (3) umfasst, wobei das Leuchtmittel (2a) Licht erzeugt und in den Kollimator (3) einkoppelt, wobei der Kollimator (3) dazu eingerichtet ist, dass das von dem Leuchtmittel (2a) erzeugte Licht über eine Lichtaustrittsfläche (3a) des Kollimators (3) als divergentes Lichtbündel in einer Lichtausbreitungsrichtung (4) austritt,
- ein Optikelement (5), welches in Lichtausbreitungsrichtung (4) nach dem Kollimator (3) angeordnet ist, mit einer Lichteinkoppelfläche (5a) und einer Lichtauskoppelfläche (5b), wobei das Licht, welches aus dem Kollimator (3) austritt, auf die Lichteinkoppelfläche (5a) des Optikelements (5) trifft, durch das Optikelement (5) an die Lichtauskoppelfläche (5b) des Optikelements (5) geleitet wird, und an der Lichtauskoppelfläche (5b) aus dem Optikelement (5) austritt, wobei die Lichteinkoppelfläche (5a) des Optikelements (5) eine Fresneloptik aufweist, wobei die Fresneloptik dazu eingerichtet ist, die Lichtstrahlen beim Eintritt in das Optikelement (5) derart zu brechen, dass sich die Lichtstrahlen innerhalb des Optikelements (5) parallel zu einander ausbreiten, wobei die Lichtauskoppelfläche (5b) des Optikelements (5) eine Vielzahl von optischen Elementen (6) aufweist, wobei jedes optische Element (6) jeweils derart ausgestaltet und eingerichtet ist, dass das Licht aus jedem optischen Element (6) als, vorzugsweise divergentes, Lichtbündel austritt,
**dadurch gekennzeichnet, dass**
die Lichtaustrittsfläche (3a) des Kollimators (3) aus einer Vielzahl von Linsen (7) gebildet ist, welche vorzugsweise in einem gleichmäßigen Raster auf der gesamten Lichtaustrittsfläche (3a) des Kollimators (3) angeordnet sind, wobei jede Linse (7) dazu eingerichtet ist, das Licht des Leuchtmittels (2a) auf die Lichteinkoppelfläche (5a) des Optikelements (5) divergent abzustrahlen, sodass jede der Vielzahl von Linsen (7) jeweils die Lichteinkoppelfläche (5a) des Optikelements (5) beleuchtet, wobei alle Linsen (7) im Wesentlichen die gleiche Brennweite aufweisen, wobei der Kollimator (3) und das Optikelement (5) zueinander beabstandet sind, wobei der Abstand im Wesentlichen der Brennweite der Linsen (7) entspricht.

2. Beleuchtungsvorrichtung (1) nach Anspruch 1, wobei das Optikelement (5) plattenförmig ausgestaltet ist, wobei das plattenförmige Optikelement (5) gekrümmt oder plan ausgebildet ist.

3. Beleuchtungsvorrichtung (1) nach einem der vorhergehenden Ansprüche, wobei jede der Vielzahl von Linsen (7) die Lichteinkoppelfläche (5a) des Optikelements (5) vollständig beleuchtet, wobei sich die Beleuchtung der Lichteinkoppelfläche (5a) aus einer Überlagerung des von allen Linsen (7) abgestrahlten Lichts zusammensetzt.

4. Beleuchtungsvorrichtung (1) nach einem der vorhergehenden Ansprüche, wobei jede Linse (7) die gleichen Abmessungen und/oder optischen Eigenschaften aufweist.

5. Beleuchtungsvorrichtung (1) nach einem der vorhergehenden Ansprüche, wobei der Durchmesser jeder Linse (7) 0,2 mm bis 5 mm, vorzugsweise 0,6 mm bis 3 mm, besonders bevorzugt 1 mm bis 2 mm, beträgt.

6. Beleuchtungsvorrichtung (1) nach einem der vorhergehenden Ansprüche, wobei die Lichtaustrittsfläche (3a) des Kollimators (3) kleiner ist als die Lichteinkoppelfläche (5a) des Optikelements (5).

7. Beleuchtungsvorrichtung (1) nach einem der vorhergehenden Ansprüche, wobei die Lichtaustrittsfläche (3a) des Kollimators (3) zu der Lichteinkoppelfläche (5a) des Optikelements (5) derart beabstandet und angeordnet ist, dass das aus jeder Linse (7) austretende Licht ausschließlich die Lichteinkoppelfläche (5a) des Optikelements (5) vollständig und exakt beleuchtet.

8. Beleuchtungsvorrichtung (1) nach einem der vorhergehenden Ansprüche, aufweisend ein erstes (2) und ein zweites Lichtmodul (2a), wobei das erste Lichtmodul (2) eine erste Teilfläche der Lichteinkoppelfläche (5a) beleuchtet, und das zweite Lichtmodul (2b) eine zweite Teilfläche der Lichteinkoppelfläche (5a) beleuchtet, wobei beispielsweise die erste und die zweite Teilfläche jeweils eine Hälfte der Lichteinkoppelfläche (5a) bilden, wobei vorzugsweise die erste und die zweite Teilfläche überlappungsfrei beleuchtet werden.

9. Beleuchtungssystem (8), umfassend eine Beleuchtungsvorrichtung (1) nach einem der vorhergehenden Ansprüche und eine Beleuchtungseinheit (9), wobei die Beleuchtungseinheit (9) dazu eingerichtet ist, Licht zu erzeugen und entlang einer Lichtabstrahlrichtung (10) abzustrahlen, wobei die Lichtabstrahlrichtung (10) auf die Brennebene der Linsen (7) des Kollimators (3) des Lichtmoduls (2) gerichtet ist, wobei das Beleuchtungssystem (8) eine Verstellvorrichtung (11) umfasst, mit welcher das Optikelement (5) der Beleuchtungsvorrichtung (1) zwischen einer ersten und einer zweiten Position überführbar ist, wobei in der ersten Position das Optikelement (5) derart angeordnet ist, dass das von dem zumindest einen Lichtmodul (2) der Beleuchtungsvorrichtung (1) abgestrahlte Licht auf die Lichteinkoppelfläche (5a) des Optikelements (5) trifft, wobei in der zweiten Position das Optikelement (5) derart angeordnet ist, dass kein von dem zumindest einen Lichtmodul (2) der Beleuchtungsvorrichtung (1) abgestrahltes Licht auf die Lichteinkoppelfläche (5a) des Optikelements (5) trifft und das Optikelement (5) außerhalb der Lichtabstrahlrichtung (10) des von der Beleuchtungseinheit (9) abstrahlbaren Lichts liegt.

10. Beleuchtungssystem (8) nach Anspruch 9, wobei das Lichtmodul (2) der Beleuchtungsvorrichtung (1) und die Beleuchtungseinheit (9) derart zueinander angeordnet sind, dass die Lichtausbreitungsrichtung (4) des Kollimators (3) des Lichtmoduls (2) und die Lichtabstrahlrichtung (10) der Beleuchtungseinheit (9) einen spitzen Winkel zueinander aufweisen.

11. Beleuchtungssystem (8) nach Anspruch 9 oder 10, wobei die Lichtausbreitungsrichtung (4) des Kollimators (3) des Lichtmoduls (2) und die Lichtabstrahlrichtung (10) der Beleuchtungseinheit (9) einen Schnittpunkt aufweisen, wobei der Schnittpunkt in der Brennebene der Linsen (7) des Kollimators (3) liegt.

12. Beleuchtungssystem (8) nach einem der Ansprüche 9 bis 11, wobei, wenn sich das Optikelement (5) in der ersten Position befindet, sich das zumindest eine Lichtmodul (2) der Beleuchtungsvorrichtung (1) in einem aktiven Zustand befindet, in welchem Licht von dem zumindest einen Lichtmodul (2) auf die Lichteinkoppelfläche (5a) abgestrahlt wird, wobei sich die Beleuchtungseinheit (9), während sich die Beleuchtungsvorrichtung (1) in dem aktiven Zustand befindet, in einem inaktiven Zustand befindet, in welchem die Beleuchtungseinheit (9) kein Licht abstrahlt.

13. Beleuchtungssystem (8) nach einem der Ansprüche 9 bis 12, wobei, wenn sich das Optikelement (5) in der zweiten Position befindet, sich die Beleuchtungseinheit (9) in einem aktiven Zustand befindet, in welchem Licht von der Beleuchtungseinheit (9) als Lichtbündel abgestrahlt wird, wobei sich das zumindest eine Lichtmodul (2) der Beleuchtungsvorrichtung (1), während sich die Beleuchtungseinheit (9) in dem aktiven Zustand befindet, in einem inaktiven Zustand befindet, in welchem das zumindest eine Lichtmodul (2) kein Licht abstrahlt.

14. Beleuchtungssystem (8) nach einem der Ansprüche 9 bis 13, wobei das Beleuchtungssystem (8) eine erste Lichtverteilung erzeugt, wenn sich das Optikelement (5) in der ersten Position befindet und das zumindest eine Lichtmodul (2) der Beleuchtungsvorrichtung (1) in einem aktiven Zustand ist, und eine zweite Lichtverteilung erzeugt, wenn sich das Optikelement (5) in der zweiten Position befindet und die Beleuchtungseinheit (9) in einem aktiven Zustand ist, wobei vorzugsweise die erste und die zweite Lichtverteilung unterschiedlich sind, wobei vorzugsweise die erste Lichtverteilung eine Lichtverteilung eines Tagfahrlichts oder eine Signallichtfunktion umfasst, und die zweite Lichtverteilung eine Abblendlichtverteilung oder Fernlichtverteilung umfasst.

15. Beleuchtungssystem (8) nach einem der Ansprüche 9 bis 14, wobei die Beleuchtungsvorrichtung (1) und/oder die Beleuchtungseinheit (9) jeweils ein Leuchtmittel aufweist, welches dazu eingerichtet ist, weißes und/oder farbiges Licht zu erzeugen.

## Claims

1. Illumination device (1) for a motor vehicle headlamp, comprising:
- at least one light module (2), the light module (2) comprising a luminous means (2a) and a collimator (3) assigned to the luminous means (2a), the luminous means (2a) generating light and coupling it into the collimator (3), the collimator (3) being set up so that the light generated by the luminous means (2a) emerges as a divergent light beam in a light propagation direction (4) via a light exit surface (3a) of the collimator (3),
- an optical element (5), which is arranged downstream of the collimator (3) in the light propagation direction (4), having a light input surface (5a) and a light output surface (5b), the light which emerges from the collimator (3) being incident on the light input surface (5a) of the optical element (5), and is guided through the optical element (5) to the light output surface (5b) of the optical element (5), and emerges from the optical element (5) at the light output surface (5b), wherein the light input surface (5a) of the optical element (5) has a Fresnel optic, the Fresnel optics being set up to refract the light beams as they enter the optical element (5) in such a way that the light beams propagate parallel to one another within the optical element (5), the light output coupling surface (5b) of the optical element (5) having a multiplicity of optical elements (6), each optical element (6) being in each case designed and set up in such a way that the light emerges from each optical element (6) as a, preferably divergent, light bundle
**characterized in that**
the light exit surface (3a) of the collimator (3) is formed by a plurality of lenses (7) which are preferably arranged in a uniform grid on the entire light exit surface (3a) of the collimator (3), each lens (7) being arranged to divergently radiate the light of the illuminant (2a) onto the light input surface (5a) of the optical element (5) such that each of the plurality of lenses (7) respectively illuminates the light input surface (5a) of the optical element (5), all of the lenses (7) having substantially the same focal length, wherein the collimator (3) and the optical element (5) are spaced apart from each other, the spacing corresponding substantially to the focal length of the lenses (7).

2. Illumination device (1) according to claim 1, wherein the optical element (5) is plate-shaped, wherein the plate-shaped optical element (5) is curved or planar.

3. Illumination device (1) according to any one of the preceding claims, wherein each of the plurality of lenses (7) completely illuminates the light incoupling surface (5a) of the optical element (5), wherein the illumination of the light incoupling surface (5a) is composed of a superposition of the light emitted by all lenses (7).

4. Illumination device (1) according to any one of the preceding claims, wherein each lens (7) has the same dimensions and/or optical properties.

5. Illumination device (1) according to any one of the preceding claims, wherein the diameter of each lens (7) is 0.2 mm to 5 mm, preferably 0.6 mm to 3 mm, more preferably 1 mm to 2 mm.

6. Illumination device (1) according to any one of the preceding claims, wherein the light emitting area (3a) of the collimator (3) is smaller than the light coupling area (5a) of the optical element (5).

7. Illumination device (1) according to one of the preceding claims, wherein the light exit surface (3a) of the collimator (3) is spaced and arranged relative to the light incoupling surface (5a) of the optical element (5) in such a way that the light emerging from each lens (7) illuminates exclusively the light incoupling surface (5a) of the optical element (5) completely and exactly.

8. Illumination device (1) according to any one of the preceding claims, comprising a first (2) and a second light module (2a), wherein the first light module (2) illuminates a first partial surface of the light incoupling surface (5a), and the second light module (2b) illuminating a second partial surface of the light incoupling surface (5a), wherein, for example, the first and second partial surfaces each form one half of the light incoupling surface (5a), wherein preferably the first and second partial surfaces are illuminated without overlapping.

9. Illumination system (8) comprising an illumination device (1) according to any one of the preceding claims and an illumination unit (9), wherein the illumination unit (9) is arranged to generate and radiate light along a light radiation direction (10), wherein the light emission direction (10) is directed towards the focal plane of the lenses (7) of the collimator (3) of the light module (2), wherein the illumination system (8) comprises an adjustment device (11) with which the optical element (5) of the illumination device (1) is transferable between a first and a second position, wherein in the first position the optical element (5) is arranged in such a way that the light emitted by the at least one light module (2) of the illumination device (1) impinges on the light coupling surface (5a) of the optical element (5), wherein in the second position the optical element (5) is arranged in such a way that no light emitted by the at least one light module (2) of the illumination device (1) impinges on the light coupling surface (5a) of the optical element (5), that no light emitted by the at least one light module (2) of the illumination device (1) impinges on the light coupling surface (5a) of the optical element (5) and the optical element (5) lies outside the light emission direction (10) of the light that can be emitted by the illumination unit (9).

10. Illumination system (8) according to claim 9, wherein the light module (2) of the illumination device (1) and the illumination unit (9) are arranged relative to one another in such a way that the light propagation direction (4) of the collimator (3) of the light module (2) and the light emission direction (10) of the illumination unit (9) have an acute angle relative to one another.

11. Illumination system (8) according to claim 9 or 10, wherein the light propagation direction (4) of the collimator (3) of the light module (2) and the light emission direction (10) of the illumination unit (9) have a point of intersection, said point of intersection being located in the focal plane of the lenses (7) of the collimator (3).

12. Illumination system (8) according to any one of claims 9 to 11, wherein, when the optical element (5) is in the first position, the at least one light module (2) of the illumination device (1) is in an active state, in which light is emitted from the at least one light module (2) onto the light coupling surface (5a), wherein the illumination unit (9), while the illumination device (1) is in the active state, is in an inactive state in which the illumination unit (9) does not emit light.

13. Illumination system (8) according to any one of claims 9 to 12, wherein, when the optical element (5) is in the second position, the illumination unit (9) is in an active state in which light is emitted from the illumination unit (9) as a light beam, wherein, while the illumination unit (9) is in the active state, the at least one light module (2) of the illumination device (1) is in an inactive state in which the at least one light module (2) does not emit light.

14. Illumination system (8) according to any one of claims 9 to 13, wherein the lighting system (8) generates a first light distribution when the optical element (5) is in the first position and the at least one light module (2) of the lighting device (1) is in an active state, and generates a second light distribution, when the optical element (5) is in the second position and the lighting unit (9) is in an active state, wherein preferably the first and the second light distribution are different, wherein preferably the first light distribution comprises a light distribution of a daytime running light or a signal light function, and the second light distribution comprises a low beam light distribution or high beam light distribution.

15. Illumination system (8) according to any one of claims 9 to 14, wherein the illumination device (1) and/or the illumination unit (9) each comprises an illuminant which is adapted to generate white and/or colored light.

## Revendications

1. Dispositif d'éclairage (1) pour un projecteur de véhicule automobile, comprenant :
- au moins un module d'éclairage (2), le module d'éclairage (2) comprenant un moyen d'éclairage (2a) et un collimateur (3) associé au moyen d'éclairage (2a), le moyen d'éclairage (2a) produisant de la lumière et la couplant dans le collimateur (3), le collimateur (3) étant conçu pour que la lumière produite par le moyen d'éclairage (2a) sorte par une surface de sortie de lumière (3a) du collimateur (3) sous forme de faisceau lumineux divergent dans une direction de propagation de la lumière (4),
- un élément optique (5), qui est disposé après le collimateur (3) dans la direction de propagation de la lumière (4), avec une surface de couplage de lumière (5a) et une surface de découplage de lumière (5b), la lumière qui sort du collimateur (3) frappant la surface de couplage de lumière (5a) de l'élément optique (5), est guidée par l'élément optique (5) vers la surface de découplage de la lumière (5b) de l'élément optique (5) et sort de l'élément optique (5) au niveau de la surface de découplage de la lumière (5b), la surface de couplage de la lumière (5a) de l'élément optique (5) présentant une optique de Fresnel, l'optique de Fresnel étant conçue pour réfracter les rayons lumineux lors de leur entrée dans l'élément optique (5) de telle sorte que les rayons lumineux se propagent parallèlement les uns aux autres à l'intérieur de l'élément optique (5), la surface de découplage de lumière (5b) de l'élément optique (5) présentant une pluralité d'éléments optiques (6), chaque élément optique (6) étant respectivement conçu et aménagé de telle sorte que la lumière sort de chaque élément optique (6) sous forme de faisceau lumineux, de préférence divergent,
**caractérisé en ce que**
la surface de sortie de lumière (3a) du collimateur (3) est formée d'une pluralité de lentilles (7), qui sont de préférence disposées selon une trame uniforme sur toute la surface de sortie de lumière (3a) du collimateur (3), chaque lentille (7) étant adaptée pour émettre la lumière du moyen d'éclairage (2a) de manière divergente sur la surface de couplage de lumière (5a) de l'élément optique (5), de sorte que chacune de la pluralité de lentilles (7) éclaire respectivement la surface de couplage de lumière (5a) de l'élément optique (5), toutes les lentilles (7) ayant sensiblement la même distance focale, le collimateur (3) et l'élément optique (5) étant espacés l'un de l'autre, la distance correspondant sensiblement à la distance focale des lentilles (7).

2. Dispositif d'éclairage (1) selon la revendication 1, dans lequel l'élément optique (5) est conçu en forme de plaque, l'élément optique (5) en forme de plaque étant incurvé ou plan.

3. Dispositif d'éclairage (1) selon l'une quelconque des revendications précédentes, dans lequel chacune de la pluralité de lentilles (7) éclaire complètement la surface de couplage de lumière (5a) de l'élément optique (5), l'éclairage de la surface de couplage de lumière (5a) étant composé d'une superposition de la lumière émise par toutes les lentilles (7).

4. Dispositif d'éclairage (1) selon l'une quelconque des revendications précédentes, dans lequel chaque lentille (7) présente les mêmes dimensions et/ou caractéristiques optiques.

5. Dispositif d'éclairage (1) selon l'une quelconque des revendications précédentes, dans lequel le diamètre de chaque lentille (7) est compris entre 0,2 mm et 5 mm, de préférence entre 0,6 mm et 3 mm, plus préférentiellement entre 1 mm et 2 mm.

6. Dispositif d'éclairage (1) selon l'une quelconque des revendications précédentes, dans lequel la surface de sortie de lumière (3a) du collimateur (3) est inférieure à la surface de couplage de lumière (5a) de l'élément optique (5).

7. Dispositif d'éclairage (1) selon l'une des revendications précédentes, dans lequel la surface de sortie de lumière (3a) du collimateur (3) est espacée et disposée par rapport à la surface de couplage de lumière (5a) de l'élément optique (5) de telle sorte que la lumière sortant de chaque lentille (7) éclaire exclusivement la surface de couplage de lumière (5a) de l'élément optique (5) de manière complète et précise.

8. Dispositif d'éclairage (1) selon l'une des revendications précédentes, comprenant un premier (2) et un deuxième (2a) modules lumineux, le premier module lumineux (2) éclairant une première partie de la surface de couplage de lumière (5a), et le deuxième module lumineux (2b) éclaire une deuxième surface partielle de la surface de couplage de lumière (5a), par exemple la première et la deuxième surface partielle formant chacune une moitié de la surface de couplage de lumière (5a), de préférence la première et la deuxième surface partielle étant éclairées sans chevauchement.

9. Système d'éclairage (8) comprenant un dispositif d'éclairage (1) selon l'une des revendications précédentes et une unité d'éclairage (9), l'unité d'éclairage (9) étant agencée pour générer et émettre de la lumière selon une direction d'émission de lumière (10), la direction d'émission de lumière (10) étant dirigée vers le plan focal des lentilles (7) du collimateur (3) du module d'éclairage (2), le système d'éclairage (8) comprenant un dispositif de réglage (11) avec lequel l'élément optique (5) du dispositif d'éclairage (1) peut être transféré entre une première et une deuxième position, dans la première position, l'élément optique (5) est disposé de telle sorte que la lumière émise par le au moins un module de lumière (2) du dispositif d'éclairage (1) rencontre la surface de couplage de lumière (5a) de l'élément optique (5), dans la deuxième position, l'élément optique (5) est disposé de telle sorte, qu'aucune lumière émise par le au moins un module lumineux (2) du dispositif d'éclairage (1) ne rencontre la surface de couplage de lumière (5a) de l'élément optique (5) et que l'élément optique (5) se trouve en dehors de la direction d'émission de lumière (10) de la lumière pouvant être émise par l'unité d'éclairage (9).

10. Système d'éclairage (8) selon la revendication 9, dans lequel le module d'éclairage (2) du dispositif d'éclairage (1) et l'unité d'éclairage (9) sont disposés l'un par rapport à l'autre de telle sorte que la direction de propagation de la lumière (4) du collimateur (3) du module d'éclairage (2) et la direction d'émission de lumière (10) de l'unité d'éclairage (9) forment un angle aigu l'une par rapport à l'autre.

11. Système d'éclairage (8) selon la revendication 9 ou 10, dans lequel la direction de propagation de la lumière (4) du collimateur (3) du module d'éclairage (2) et la direction de rayonnement de la lumière (10) de l'unité d'éclairage (9) présentent un point d'intersection, le point d'intersection étant situé dans le plan focal des lentilles (7) du collimateur (3).

12. Système d'éclairage (8) selon l'une des revendications 9 à 11, dans lequel, lorsque l'élément optique (5) est dans la première position, le au moins un module lumineux (2) du dispositif d'éclairage (1) est dans un état actif, dans lequel la lumière est émise par le au moins un module de lumière (2) sur la surface de couplage de lumière (5a), dans lequel, alors que le dispositif d'éclairage (1) est dans l'état actif, l'unité d'éclairage (9) est dans un état inactif dans lequel l'unité d'éclairage (9) n'émet pas de lumière.

13. Système d'éclairage (8) selon l'une quelconque des revendications 9 à 12, dans lequel, lorsque l'élément optique (5) est dans la deuxième position, l'unité d'éclairage (9) est dans un état actif dans lequel la lumière est émise par l'unité d'éclairage (9) sous forme de faisceau lumineux, dans lequel, lorsque l'unité d'éclairage (9) est dans l'état actif, le au moins un module lumineux (2) du dispositif d'éclairage (1) est dans un état inactif dans lequel le au moins un module lumineux (2) n'émet pas de lumière.

14. Système d'éclairage (8) selon l'une des revendications 9 à 13, dans lequel le système d'éclairage (8) génère une première distribution de lumière lorsque l'élément optique (5) est dans la première position et que le au moins un module d'éclairage (2) du dispositif d'éclairage (1) est dans un état actif, et génère une deuxième distribution de lumière, lorsque l'élément optique (5) est dans la deuxième position et que le module d'éclairage (9) est dans un état actif, de préférence la première et la deuxième distribution de lumière sont différentes, de préférence la première distribution de lumière comprend une distribution de lumière d'un feu de jour ou une fonction de signalisation, et la deuxième distribution de lumière comprend une distribution de lumière de croisement ou une distribution de lumière de route.

15. Système d'éclairage (8) selon l'une des revendications 9 à 14, dans lequel le dispositif d'éclairage (1) et/ou l'unité d'éclairage (9) comporte(nt) chacun un moyen d'éclairage agencé pour produire une lumière blanche et/ou colorée.
